# EUROPÄISCHE PATENTSCHRIFT

(11) **EP 2 153 703 B1**
(45) Veröffentlichungstag und Bekanntmachung des Hinweises auf die Patenterteilung: **21.12.2016**
(21) Anmeldenummer: 07728797.7
(22) Anmeldetag: 04.05.2007
(51) Int. Cl.: H05B 41/298

(54) **SCHALTUNGSANORDNUNG UND VERFAHREN ZUM BETREIBEN EINER LEUCHSTOFFLAMPE**
CIRCUIT ARRANGEMENT, AND METHOD FOR THE OPERATION OF A FLUORESCENT LAMP
CIRCUIT ET PROCÉDÉ POUR FAIRE FONCTIONNER UNE LAMPE FLUORESCENTE

(43) Veröffentlichungstag der Anmeldung: 17.02.2010
(73) Patentinhaber: OSRAM GmbH, 80807 München (DE)
(72) Erfinder: MUDRA, Thomas, 84556 Kastl (DE)
(86) Internationale Anmeldenummer: PCT/EP2007/054344
(87) Internationale Veröffentlichungsnummer: WO 2008/135086

(56) Entgegenhaltungen:
- EP-A- 1 672 963
- WO-A-97/11586
- DE-A1-102005 017 674
- GB-A- 2 326 473

## Beschreibung

### Technisches Gebiet

Die vorliegende Erfindung betrifft eine Schaltungsanordnung zum Betreiben einer Leuchtstofflampe mit einer ersten und einer zweiten Wendel, wobei die Schaltungsanordnung eine Heizung für die erste und die zweite Wendel umfasst. Sie betrifft überdies ein Verfahren zum Betreiben einer Leuchtstofflampe mit einer ersten und einer zweiten Wendel an einer Schaltungsanordnung mit einer Heizung für die erste und die zweite Wendel.

### Stand der Technik

Beim Betrieb von Leuchtstofflampen können sich durch verschiedene Effekte Bereiche auf den Wendeln ausbilden, die die Emissionsfähigkeit des Emitters verschlechtern oder sogar gänzlich verhindern. Zu diesen Effekten sind insbesondere die Anlagerung von Verunreinigungen oder von Abbrandstoffen und daraus resultierende Umwandlungsvorgänge zu rechnen. Die genannten Bereiche stehen somit eingeschränkt oder überhaupt nicht mehr für die Emission zur Verfügung, wodurch die maximal mögliche Lebensdauer der Lampe nicht erreicht wird.

Eine dauerhafte Wendelheizung, um derartige Anlagerungen zu verhindern, ist unerwünscht aufgrund der damit einhergehenden Dauerverluste, die zu einer erheblichen Verschlechterung des Wirkungsgrads der Leuchtstofflampe führen, sowie aufgrund der Erwärmung des Cold-Spots für die HG-Dampfdruckeinstellung. Das Heizen der Wendeln zum Zünden der Leuchtstofflampe ist sehr kurz, d. h. dieser Heizvorgang beträgt weniger als 0,5 s und ist überwiegend inhomogen. Dadurch können Ablagerungen weder entfernt noch deren Entstehen verhindert werden.

Aus der GB 2 326 473 A ist ein Leuchtstofflampensystem bekannt, welches die Leuchtstofflampen periodisch abschaltet, um eine Messung des Umgebungslichts zu ermöglichen.

Aus der DE 10 2005 017 674 A1 ist ein Verfahren und eine Einrichtung zum Betrieb einer Niederdruckentladungslampe bekannt, welches den Temperaturanstieg in den Heizwendeln bei der Vorheizung vor der Zündung der Niederdruckentladungslampe konstant hält, um die Lebensdauer der Niederdruckentladungslampe zu erhöhen.

### Darstellung der Erfindung

Die Aufgabe der vorliegenden Erfindung besteht deshalb darin, eine eingangs genannte Schaltungsanordnung und ein eingangs genanntes Verfahren derart weiterzubilden, dass eine Verlängerung der Lebensdauer von Leuchtstofflampen ermöglicht wird.

Diese Aufgabe wird gelöst durch eine Schaltungsanordnung mit den Merkmalen von Patentanspruch 1 sowie durch ein Verfahren mit den Merkmalen von Patentanspruch 5.

Der vorliegenden Erfindung liegt die Erkenntnis zugrunde, dass die oben genannte Aufgabe dadurch optimal gelöst werden kann, wenn die Wendeln in periodischen Abständen aufgeheizt werden, um somit Ablagerungen und die daraus resultierenden, lebensdauerverkürzenden Effekte zu vermeiden. Dabei wird die Periodizität an unterschiedlichen Betriebsparametern der Leuchtstofflampe festgemacht werden, wie weiter unten noch ausführlich angegeben wird. Dadurch lassen sich sehr lange Lebensdauer von Leuchtstofflampen erreichen, und dies bei einer kaum relevanten Verschlechterung des Wirkungsgrads.

Eine erfindungsgemäße Schaltungsanordnung umfasst demnach weiterhin eine Vorrichtung zum Ablegen mindestens eines Schwellwerts für mindestens einen Betriebsparameter der Leuchtstofflampe, eine Vorrichtung zum Ermitteln des Werts des mindestens einen Betriebsparameters sowie eine Heizung der ersten und der zweiten Wendel zu aktivieren, wenn erstens der mindestens eine Schwellwert des mindestens einen Betriebsparameters überschritten wurde und zweitens über die Schnittstelle ein Ausschaltsignal empfangen wurde. Dies ermöglicht insbesondere die Anwendung einer erfindungsgemäßen Schaltungsvorrichtung bei Leuchtstofflampen, bei denen die Wendeln in einem Bereich von Dimmstellungen über 80 % der maximalen Dimmstellung nicht geheizt werden dürfen, um weiterhin die optimalen Lampenbetriebsbedingungen zu erreichen (ein so genannter Cut-Off-Betrieb). Bevorzugt ist in diesem Zusammenhang, wenn die Steuervorrichtung weiterhin ausgelegt ist, die Leuchtstofflampe während der vorgebbaren Zeitdauer in einen vorgebbaren Zustand zu versetzen. Dieser vorgebbare Zustand kann insbesondere der Abschaltung der Leuchtstofflampe entsprechen oder einer vorgebbaren Dimmstellung, wobei hier die minimale Dimmstellung bevorzugt ist.

Weitere vorteilhafte Ausführungsformen ergeben sich aus den Unteransprüchen.

Die mit Bezug auf die erfindungemäße Schaltungsanordnung vorgestellten bevorzugten Ausführungsformen und deren Vorteile gelten, soweit anwendbar, entsprechend für das erfindungemäße Verfahren.

### Kurze Beschreibung der Zeichnung(en)

Im Nachfolgenden wird nunmehr ein Ausführungsbeispiel unter Bezugnahme auf die beigefügte Zeichnung näher dargestellt. Diese zeigt in schematischer Darstellung ein Ausführungsbeispiel einer erfindungsgemäßen Schaltungsanordnung.

### Bevorzugte Ausführung der Erfindung

Figur 1 zeigt in schematischer Darstellung ein Ausführungsbeispiel einer erfindungsgemäßen Schaltungsanordnung. Sie umfasst eine Steuerleitung 10, über die beispielsweise Ein- und Ausschaltsignale und/oder Dimmsignale für eine Leuchtstofflampe 12 übertragen werden. Diese werden einer Schnittstelle 14 einer Steuervorrichtung 16 zugeführt, wo sie in Ansteuersignale für den Betrieb der Leuchtstofflampe 12 umgewandelt werden. Sie werden jedoch auch einer Vorrichtung 20 zum Ermitteln mindestens eines Werts eines Betriebsparameters zugeführt, wobei die Vorrichtung 20 mit einem Timer 18 gekoppelt sein kann, um die Betriebsstunden der Leuchtstofflampe 12 zu erfassen. Zusätzlich oder alternativ kann die Vorrichtung 20 zum Ermitteln eines Betriebsparameters ausgelegt sein, die Anzahl der Ein-/Aus-Schaltvorgänge und/oder die Anzahl der Dimmwechsel, insbesondere relevanter Dimmwechsel, zu zählen.

Die Vorrichtung 20 zum Ermitteln mindestens eines Betriebsparameters führt den Wert des mindestens einen Betriebsparameters der Steuervorrichtung 16 zu. In einer Speichervorrichtung 22 ist mindestens ein Schwellwert mindestens eines entsprechenden Betriebsparameters der Leuchtstofflampe 12 abgelegt. Die Steuervorrichtung 16 prüft nunmehr, ob mindestens einer der von der Vorrichtung 20 zum Ermitteln des Werts mindestens eines Betriebsparameters an die Steuervorrichtung 16 übertragener Werte den entsprechenden Schwellwert, der in der Speichervorrichtung 22 abgelegt ist, überschreitet. Wenn dies der Fall ist, aktiviert die Steuervorrichtung 16 nach dem Empfang des nächsten Ausschaltsignals an der Schnittstelle 14 eine Wendelheizung 24. Dabei kann sich die Leuchtstofflampe 12 bereits im ausgeschalteten Zustand befinden oder im Zustand einer vorgebbaren Dimmstellung, beispielsweise in der minimalen Dimmstellung. Die Wendelheizung 24 wird über eine vorgebbare Zeitdauer aktiviert, wobei die Steuervorrichtung 16 zu diesem Zweck einen Timer 26 umfasst.

Es ist ohne Weiteres möglich, die Elemente 14, 16, 18, 20, 22, 26 in einer Einheit zu integrieren, wobei dann nur ein Timer vorgesehen zu sein braucht, der dann die Funktion des Timers 18 und des Timers 26 übernimmt. Eine erfindungsgemäße Schaltungsanordnung kann beispielsweise in einem elektronischen Vorschaltgerät realisiert sein, bei dem nach einer vorgebbaren Anzahl von Betriebsminuten und/oder nach einer vorgebbaren Anzahl von Ein-/Aus-Schaltvorgängen und/oder Dimmwechseln die Wendelheizung 24 über die vorgebbare Zeitdauer aktiviert wird.

Sie kann auch realisiert sein in einem DALI-Steuergerät, wobei dann bevorzugt ist, die Wendelheizung 24 im Stand-By-Modus, d. h. bei ausgeschalteter Leuchtstofflampe 12, oder nach dem "Licht aus"-Kommando bei eingeschalteter Leuchtstofflampe 12 in einer vorgebbaren Dimmstellung, insbesondere in der minimalen Dimmstellung, zu betreiben.

Eine erfindungsgemäße Schaltungsanordnung kann auch realisiert sein in einem Steuergerät für Dimm-Geräte, wobei dann nach Empfang eines Abschaltwunsches die Leuchtstofflampe 12 über eine vorgebbare Zeitdauer vor der tatsächlichen Abschaltung bei einer vorgebbaren Dimmstellung, insbesondere bei einer minimalen Dimmstellung, betrieben wird.

Mit Bezug auf die in dem vorgenannten Text erwähnten Dimmwechsel kann eine Schwelle vorgesehen sein, um nur einen signifikanten Dimmwechsel als ein Ereignis zu erfassen, das einen Zählvorgang in der Vorrichtung 20 bewirkt. Ein signifikanter Dimmwechsel kann beispielsweise definiert sein durch einen Dimmwechsel um mehr als 30% des gesamten möglichen Dimmbereichs.

## Patentansprüche

1. Schaltungsanordnung zum Betreiben einer Leuchtstofflampe (12) mit einer ersten und einer zweiten Wendel, wobei die Schaltungsanordnung eine Heizung (24) für die erste und die zweite Wendel umfasst,wobei die Schaltungsanordnung weiterhin umfasst:
- eine Vorrichtung (22) zum Ablegen mindestens eines Schwellwerts für mindestens einen Betriebsparameter der Leuchtstofflampe (12);
- eine Vorrichtung (20) zum Ermitteln des Werts des mindestens einen Betriebsparameters; und
- eine Steuervorrichtung (16), die ausgelegt ist, bei Überschreiten des mindestens einen Schwellwerts für den mindestens einen Betriebsparameter durch den ermittelten Wert des mindestens einen Betriebsparameters die Heizung (24) für die erste und die zweite Wendel für einen vorgebbaren Zeitraum zu aktivieren,
**dadurch gekennzeichnet,dass**
der vorgebbare Zeitraum mindestens 2 Sekunden, insbesondere 1 Minute, beträgt
und dass
der mindestens eine Betriebsparameter die Betriebsdauer der Leuchtstofflampe (12) ist
und / oder
der mindestens eine Betriebsparameter die Anzahl der Ein/Aus-Schaltvorgänge der Leuchtstofflampe (12) ist
und / oder
der mindestens eine Betriebsparameter die Anzahl der Dimmwechsel der Leuchtstofflampe (12) ist.

2. Schaltungsanordnung nach Anspruch 1,
**dadurch gekennzeichnet,**
**dass** die Steuervorrichtung (16) eine Schnittstelle (14) aufweist, die ausgelegt ist, Ein- und Ausschaltsignale für die Leuchtstofflampe (12) zu empfangen, wobei die Steuervorrichtung (16) ausgelegt ist, die Heizung (24) der ersten und der zweiten Wendel zu aktivieren, wenn erstens der mindestens eine Schwellwert des mindestens einen Betriebsparameters überschritten wurde und zweitens über die Schnittstelle (14) ein Ausschaltsignal empfangen wurde.

3. Schaltungsanordnung nach Anspruch 2,
**dadurch gekennzeichnet,**
**dass** die Steuervorrichtung (16) weiterhin ausgelegt ist, die Leuchtstofflampe (12) während der vorgebbaren Zeitdauer in einen vorgebbaren Zustand zu versetzen.

4. Schaltungsanordnung nach Anspruch 3,
**dadurch gekennzeichnet,**
**dass** der vorgebbare Zustand der Abschaltung der Leuchtstofflampe (12) entspricht oder einer vorgebbaren Dimmstellung, bevorzugt der minimalen Dimmstellung.

5. Verfahren zum Betreiben einer Leuchtstofflampe (12) mit einer ersten und einer zweiten Wendel an einer Schaltungsanordnung mit einer Heizung (24) für die erste und die zweite Wendel, folgende Schritte umfassend:
a) Festlegen mindestens eines Schwellwerts für mindestens einen Betriebsparameter der Leuchtstofflampe (12); und
b) bei Überschreiten des mindestens einen Schwellwerts: Aktivieren der Heizung (24) für die erste und die zweite Wendel für einen vorgebbaren Zeitraum,
wobei das Verfahren **dadurch gekennzeichnet ist, dass** der vorgebbare Zeitraum mindestens 2 Sekunden, insbesondere 1 Minute, beträgt
und dass
der mindestens eine Betriebsparameter die Betriebsdauer der Leuchtstofflampe (12) ist
und / oder
der mindestens eine Betriebsparameter die Anzahl der Ein/Aus-Schaltvorgänge der Leuchtstofflampe (12) ist
und / oder
der mindestens eine Betriebsparameter die Anzahl der Dimmwechsel der Leuchtstofflampe (12) ist.

## Claims

1. Circuit arrangement for operating a fluorescent lamp (12) with a first and a second filament, the circuit arrangement comprising a heater (24) for the first and the second filament, wherein the circuit arrangement furthermore comprises:
- an apparatus (22) for storing at least one threshold value for at least one operational parameter of the fluorescent lamp (12);
- an apparatus (20) for determining the value of the at least one operational parameter; and
- a control apparatus (16), which is designed to activate the heater (24) for the first and the second filament for a predeterminable period of time in the event of the at least one threshold value for the at least one operational parameter being exceeded by the determined value of the at least one operational parameter,
**characterized in that**
the predeterminable period of time is at least 2 seconds, in particular 1 minute,
and **in that**
the at least one operational parameter is the operating duration of the fluorescent lamp (12),
and/or
the at least one operational parameter is the number of switch-on/switch-off operations of the fluorescent lamp (12),
and/or
the at least one operational parameter is the number of dimming changes of the fluorescent lamp (12).

2. Circuit arrangement according to Claim 1,
**characterized**
**in that** the control apparatus (16) has an interface (14), which is designed to receive switch-on and switch-off signals for the fluorescent lamp (12), the control apparatus (16) being designed to activate the heater (24) of the first and the second filament if, firstly, the at least one threshold value of the at least one operational parameter has been exceeded and, secondly, a switch-off signal has been received via the interface (14).

3. Circuit arrangement according to Claim 2,
**characterized**
**in that** the control apparatus (16) is furthermore designed to set the fluorescent lamp (12) to a predeterminable state during the predeterminable period of time.

4. Circuit arrangement according to Claim 3,
**characterized**
**in that** the predeterminable state corresponds to the disconnection of the fluorescent lamp (12) or to a predeterminable dimming setting, preferably the minimum dimming setting.

5. Method for operating a fluorescent lamp (12) with a first and a second filament using a circuit arrangement with a heater (24) for the first and the second filament, comprising the following steps:
a) fixing at least one threshold value for at least one operational parameter of the fluorescent lamp (12); and
b) in the event of the at least one threshold value being exceeded: activation of the heater (24) for the first and the second filament for a predeterminable period of time,
wherein the method is **characterized in that** the predeterminable period of time is at least 2 seconds, in particular 1 minute, and **in that**
the at least one operational parameter is the operating duration of the fluorescent lamp (12),
and/or
the at least one operational parameter is the number of switch-on/switch-off operations of the fluorescent lamp (12),
and/or
the at least one operational parameter is the number of dimming changes of the fluorescent lamp (12).

## Revendications

1. Circuit pour faire fonctionner une lampe fluorescente (12) comportant un premier et un deuxième filament, le circuit comprenant un chauffage (24) pour le premier et le deuxième filament, le circuit comprenant en outre :
- un dispositif (22) pour déposer au moins une valeur seuil d'au moins un paramètre de fonctionnement de la lampe fluorescente (12) ;
- un dispositif (20) pour déterminer la valeur de l'au moins un paramètre de fonctionnement et
- un dispositif de commande (16) qui est conçu pour activer, au dépassement de l'au moins une valeur seuil de l'au moins un paramètre de fonctionnement par la valeur déterminée de l'au moins un paramètre de fonctionnement, le chauffage (24) pour le premier et le deuxième filament pour une période prédéterminable,
**caractérisé en ce que** :
la période prédéterminable est d'au moins 2 secondes, et plus particulièrement d'une minute, et
l'au moins un paramètre de fonctionnement est la durée de fonctionnement de la lampe fluorescente (12) et/ou
l'au moins un paramètre de fonctionnement est le nombre de mises en marche / de coupures de la lampe fluorescente (12)
et/ou
l'au moins un paramètre de fonctionnement est le nombre de changements de gradation de la lampe fluorescente (12).

2. Circuit selon la revendication 1,
**caractérisé en ce que**
le dispositif de commande (16) comporte une interface (14) qui est conçue pour recevoir des signaux de mise en marche et de coupure de la lampe fluorescente (12), ledit dispositif de commande (16) étant conçu pour activer le chauffage (24) du premier et du deuxième filament lorsque, premièrement, l'au moins une valeur seuil de l'au moins un paramètre de fonctionnement a été dépassée et, deuxièmement, un signal de coupure a été reçu via l'interface (14).

3. Circuit selon la revendication 2,
**caractérisé en ce que**
le dispositif de commande (16) est en outre conçu pour mettre la lampe fluorescente (12) dans un état prédéterminable pendant la durée de temps prédéterminable.

4. Circuit selon la revendication 3,
**caractérisé en ce que**
l'état prédéterminable correspond à la coupure de la lampe fluorescente (12) ou à une position de gradation prédéterminable, de préférence à la position de gradation minimale.

5. Procédé pour faire fonctionner une lampe fluorescente (12) comportant un premier et un deuxième filament sur un circuit comportant un chauffage (24) pour le premier et le deuxième filament, comprenant les étapes suivantes :
a) détermination de l'au moins une valeur seuil pour au moins un paramètre de fonctionnement de la lampe fluorescente (12) et
b) en cas de dépassement de l'au moins une valeur seuil :
activation du chauffage (24) pour le premier et le deuxième filament pour une période prédéterminable,
le procédé étant **caractérisé en ce que**
la période prédéterminable est d'au moins 2 secondes, et plus particulièrement d'une minute
et
l'au moins un paramètre de fonctionnement est la durée de fonctionnement de la lampe fluorescente (12) et/ou
l'au moins un paramètre de fonctionnement est le nombre de mises en marche / coupures de la lampe fluorescente (12)
et/ou
l'au moins un paramètre de fonctionnement est le nombre de changements de gradation de la lampe fluorescente (12).
